# EUROPÄISCHE PATENTSCHRIFT

(11) **EP 2 789 391 B1**
(45) Veröffentlichungstag und Bekanntmachung des Hinweises auf die Patenterteilung: **30.05.2018**
(21) Anmeldenummer: 14001315.2
(22) Anmeldetag: 10.04.2014
(51) Int. Cl.: B02C 13/284, B02C 13/282, B02C 13/13

(54) **Vorrichtung zum Zerkleinern von Stückgut**
Device for comminuting bulk material
Procédé de broyage de matériaux en vrac

(30) Priorität: 11.04.2013 DE 102013206449
(43) Veröffentlichungstag der Anmeldung: 15.10.2014
(62) Teilanmeldung aus: 18162594.8
(73) Patentinhaber: HAAS Holzzerkleinerungs- und Fördertechnik GmbH, 56472 Dreisbach (DE)
(72) Erfinder: Haas, Volker, DE - 56244 Hahn am See (DE)
(74) Vertreter: Rehmann, Thorsten

(56) Entgegenhaltungen:
- EP-A1- 0 015 197
- CA-A1- 2 429 244
- CH-A5- 622 188
- DE-A1- 2 140 026
- DE-A1- 2 516 014
- DE-A1- 4 008 276
- DE-C- 472 243
- DE-C1- 19 713 264
- JP-A- 2011 251 216
- US-A- 2 975 985
- US-A1- 2008 099 591

## Beschreibung

Die Erfindung betrifft eine Vorrichtung zum Zerkleinern von Stückgut, gemäß dem Oberbegriff des Anspruchs 1. Eine solche Vorrichtung ist aus der DE 472 243 C bekannt. Derartige Vorrichtungen sind aus dem Stand der Technik seit langem bekannt. In vielen Industriezweigen, so zum Beispiel in der Spanplattenindustrie, bei der Pellet- und Brikettproduktion oder der Produktion von Biomasse ist es notwendig, Stückgut, insbesondere Holz, zu zerkleinern. Das zu zerkleinernde Material kann dabei z. B. aus Altholz, Hobel-, Fräs- oder Sägespänen, Sichtergrobgut oder aus Grünschnitt bestehen. Gewöhnlich werden für diesen Zweck sogenannte Hammermühlen oder Hammerbrecher eingesetzt. Diese verfügen zumeist über ein trommelförmiges Gehäuse, in dem ein Rotor angeordnet ist, über dessen Mantelfläche Werkzeuge zum Zerkleinern des Stückguts verteilt sind. Diese Werkzeuge können Brechwerkzeuge, beispielsweise Hämmer, oder Schneidwerkzeuge, beispielsweise Messer, sein. Der Rotor wird im Betrieb der Vorrichtung in Rotation versetzt, so dass die Werkzeuge in Berührung mit dem zu zerkleinernden Stückgut kommen. Dabei wird dieses Stückgut durch die Werkzeuge zerkleinert.

Üblicherweise verlässt das zerkleinerte Stückgut den Wirkungsbereich des Rotors durch das Zerkleinerungssieb, das beispielsweise auch eine Lochscheibe oder ähnliches sein kann. Das Stückgut bewegt sich dann durch einen Austragsschacht um anschließend abtransportiert zu werden.

Der Wirkungsbereich des Rotors ist dabei als der Raumbereich definiert, in dem sich die Zerkleinerungswerkzeuge bewegen. Der Wirkungsbereich ist also im Regelfall zylindrisch und weist einen Radius auf, der der Summe aus Rotorradius und Werkzeuglänge entspricht. In diesem Bereich entfalten die Werkzeuge ihre Wirkung und können das zu zerkleinernde Stückgut zerkleinern.

Unter einem Zerkleinerungssieb wird vorliegend jede Vorrichtung verstanden, durch die erreicht werden kann, dass Bestandteile des zerkleinerten Stückgutes, deren Größe eine Maximalgröße überschreiten, im Innern des Gehäuses gehalten werden, während Bestandteile des zerkleinerten Stückgutes, deren Größe die Maximalgröße unterschreitet, die Vorrichtung verlassen können.

Sowohl die Zerkleinerungswerkzeuge als auch die Zerkleinerungssiebe sind ständigem Verschleiß unterworfen. Sie müssen folglich regelmäßig ausgetauscht oder gewartet werden. Zudem ist es möglich, dass das verwendete Zerkleinerungssieb gegen ein anderes ausgetauscht werden soll, da beispielsweise das zerkleinerte Stückgut eine andere Größenverteilung aufweisen soll.

Aus dem Stand der Technik ist es bekannt, an einer Seite einer Hammermühle eine oder mehrere Türen oder vergleichbare Öffnungen vorzusehen, durch die ein Zugang zu der Mantelfläche des Rotors und zu den an dem Rotor angebrachten Zerkleinerungswerkzeugen erreicht wird. Durch diese Öffnung können Wartungs- und Reparaturarbeiten durchgeführt werden. Dabei muss jedoch nach dem Öffnen der Türen auch das Zerkleinerungssieb entfernt werden, um Zugang zu dem Rotor und den daran befindlichen Werkzeugen zu erhalten. Dies ist in der Regel aufwendig und zeitintensiv, da das Zerkleinerungssieb oftmals mit einer Vielzahl von Schrauben mit dem Gehäuse der Hammermühle verbunden ist.

Der Erfindung liegt daher die Aufgabe zugrunde, eine Vorrichtung zum Zerkleinern von Stückgut gemäß dem Oberbegriff des Anspruchs 1 so zu verbessern, dass eine Wartung und Reparatur oder ein Austausch der Zerkleinerungssiebe einfach, schnell und für die Beteiligten sicher möglich ist.

Die DE 19713264 C1 beschreibt eine Hammermühle mit zwei gegenläufig rotierenden Rotoren und seitlich heraus ziehbaren, mehrteilig ausgeführten Brechbahnen. Ein Teil der Mahlbahn ist schwenkbar ausgeführt und kann durch das Einschieben in das Gehäuse in eine Arbeitsposition gebracht werden. Die CA 2429244 beschreibt eine Zerkleinerungsvorrichtung die einen Gehäuseteil aufweist, der zusammen mit einem Teil des Zerkleinerungssiebs linear verschoben werden kann, so dass der Rotor zugänglich wird.

Die DE 472243 beschreibt eine Schlag- oder Hammermühle, deren Mahlbahn durch eine Tür aus dem Gehäuse herausgefahren werden kann. Damit dabei ein Kontakt der Mahlbahn mit dem Rotor vermieden wird, kann ein Teil der Mahlbahn durch betätigen einer Schraubspindel abgesenkt werden.

Die Erfindung löst die gestellte Aufgabe durch eine Vorrichtung gemäß Anspruch 1. Durch diese Ausgestaltung kann mit einem einzigen Arbeitsgang der Rotor freigelegt und so ein Zugang sowohl zum Rotor als auch zu den Werkzeugen erreicht werden. Zudem wird auch das Zerkleinerungssieb zugänglich, so dass Reinigungs-, Wartungs-, Reparatur- oder Austauscharbeiten einfach durchgeführt werden können. Dabei kann das Zerkleinerungssieb im montierten Zustand verbleiben, wodurch der zeitliche Aufwand und der Arbeitsauwand deutlich reduziert werden. Natürlich ist es ausreichend, wenn ein Teil des Rotors, beispielsweise ein Teil seiner Mantelfläche, zugänglich gemacht wird. Der Rotor ist drehbar gelagert, so dass durch Drehen des Rotors die gesamte Mantelfläche zugänglich ist. Zugänglich bedeutet dabei, dass die nötigen Reinigungs- oder Wartungsarbeiten oder Reparaturen möglich sind.

Das Verschieben des ersten Gehäuseteils relativ zu dem zweiten Gehäuseteil kann beispielsweise über eine Hydraulik oder einen Spindelantrieb erfolgen. Natürlich sind auch andere Antriebsarten denkbar. Erfindungsgemäß weist das Zerkleinerungssieb einen um eine Schwenkachse schwenkbar gelagerten Schwenkanteil auf, der in eine Halteposition schwenkbar ist, indem der erste Gehäuseteil und der Verschiebeanteil des Zerkleinerungssiebs in die Wartungsposition gebracht werden, wobei der Schwenkanteil in der Halteposition eine begehbare Arbeitsplattform bildet.

Wie bereits dargelegt, ist bei derartigen Vorrichtungen das Gehäuse und der Rotor zumeist trommel- oder zylinderförmig. Dieser Zylinder weist dabei zumeist eine in axialer Richtung verlaufende Ausdehnung auf, die zu groß ist, als dass man durch einfaches Hineingreifen, beispielsweise Wartungs- und Reparaturarbeiten über die gesamte Zylindermantelfläche des jeweiligen Rotors oder des Zerkleinerungssiebs ausführen könnte. Daher ist es zwingend notwendig für eine Person, die die entsprechenden Arbeiten ausführen soll, in die Vorrichtung hineinzusteigen. Dabei ist jedoch in diesen Vorrichtungen in der Regel keine separate Arbeitsplattform vorgesehen, da im Betrieb der Vorrichtung der Abstand zwischen den Werkzeugen, die sich am Rotor befinden, und dem Zerkleinerungssieb so klein wie möglich gehalten werden soll. Für eine separate Arbeitsplattform, die ein bequemes Arbeiten bei Wartungs- oder Reinigungsarbeiten ermöglicht, fehlt der bauliche Raum.

Durch die hier beschriebene Ausgestaltung wird jedoch erreicht, dass ein Teil des Zerkleinerungssiebes, nämlich der Schwenkanteil, eine Arbeitsplattform bildet und so eine besonders bequeme und sichere Arbeit auch im Innern der Vorrichtung ermöglicht.

Vorteilhafterweise sind der Verschiebeanteil und der Schwenkanteil des Zerkleinerungssiebs durch wenigstens einen Verriegelungsbolzen lösbar miteinander verbunden. Besonders vorteilhafterweise wird diese Verbindung durch zwei Verriegelungsbolzen erreicht. Auf diese Weise wird besonders einfach eine schwenkbare Verbindung zwischen dem Verschiebeanteil und dem Schwenkanteil des Zerkleinerungssiebs erreicht und zudem eine leichte Lösbarkeit dieser Verbindung gewährleistet. Soll beispielsweise ein verwendetes Zerkleinerungssieb gegen ein anderes Zerkleinerungssieb ausgetauscht werden, das beispielsweise über eine veränderte Maschengröße verfügt, kann der Schwenkanteil des jeweiligen Zerkleinerungssiebs einfach durch Lösen der Verriegelungsbolzen entfernt und gegen den Schwenkanteil des anderen Zerkleinerungssiebs ausgetauscht werden. Erfindungsgemäß verfügt die Vorrichtung über einen Austragsschacht für zerkleinertes Stückgut, wobei der Schwenkanteil des Zerkleinerungssiebs in der Halteposition diesen Austragsschacht zumindest teilweise überspannt. Herkömmlicherweise wird das zu zerkleinernde Stückgut von oben in die Vorrichtung eingeführt. Das zerkleinerte Stückgut verlässt die Vorrichtung der Schwerkraft folgend zumeist nach unten. An dieser Stelle ist folglich der Austragsschacht angeordnet, durch den das zerkleinerte Stückgut hindurch fällt und anschließend beispielsweise mit einem Kettenförderer, einem Förderband, einer Doppelförderschnecke oder anderen Förderern abtransportiert wird. Daher ist ein Verbindungsschacht, der sogenannte Austragsschacht, am Ausgang der Vorrichtung, die beispielsweise eine Hammermühle sein kann, installiert.

Beim aufgefahrenen oder geöffneten Maschinengehäuse, also in dem Zustand, in dem sich der erste Gehäuseteil in der Wartungsposition befindet und somit zumindest ein Teil des Rotors zugänglich ist, besteht die Gefahr, dass Personen, die im Inneren der Vorrichtung arbeiten, durch den Austragsschacht fallen und sich so Verletzungen zuziehen. Vorliegend wird jedoch der Schwenkanteil in die Halteposition verschwenkt, wenn der erste Gehäuseteil aus der Arbeitsposition in die Wartungsposition gebracht wird. Dabei bildet der Schwenkanteil nicht nur die begehbare Arbeitsplattform, sondern überdeckt vorteilhafterweise auch zumindest einen Teil dieses Austragsschachtes und erhöht somit zudem die Arbeitssicherheit. Vorteilhafterweise bildet der Schwenkanteil des Zerkleinerungssiebes etwa ein Drittel des gesamten Zerkleinerungssiebs. Damit ist es möglich, den Austragsschacht vorteilzugsweise ganz zu überspannen.

Als vorteilhaft hat sich herausgestellt, wenn an dem ersten Gehäuseteil ein Siebträger und an dem zweiten Gehäuseteil ein Gegensiebträger derart angeordnet sind, dass das Zerkleinerungssieb zwischen dem Siebträger und dem Gegensiebträger einklemmbar ist, indem das erste Gehäuseteil aus der Wartungsposition in die Arbeitsposition gebracht wird. Durch das Zusammenfahren des ersten Gehäuseteils und des zweiten Gehäuseteils relativ zueinander aufeinander zu wird folglich erreicht, dass das Zerkleinerungssieb zwischen dem Siebträger und dem Gegensiebträger, die an den unterschiedlichen Gehäuseteilen angeordnet sind, eingeklemmt wird. Eine komplizierte und zeitaufwändige Befestigung des Zerkleinerungssiebs am jeweiligen Siebträger, beispielsweise über eine Vielzahl von Schrauben oder ähnliche Verbindungselemente, entfällt daher. Der Austausch eines Zerkleinerungssiebs gegen ein anderes Zerkleinerungssieb wird auf diese Weise schnell und einfach möglich.

Da auf diese Weise die Anzahl der verlierbaren Elemente, beispielsweise Schrauben oder Bolzen, stark reduziert wird, wird auch die Gefahr von unzureichend befestigten Zerkleinerungssieben reduziert. Es besteht in dieser Ausgestaltung keine Möglichkeit mehr, das Zerkleinerungssieb unzureichend, beispielsweise mit nicht ausreichend vielen Schrauben, am jeweiligen Siebträger zu befestigen. Sobald das erste Gehäuseteil und das zweite Gehäuseteil aufeinander zu gefahren werden und sich das erste Gehäuseteil in der Arbeitsposition befindet, ist gleichzeitig sichergestellt, dass sich das Zerkleinerungssieb ordnungsgemäß befestigt an der gewünschten und vorgesehen Position befindet. Auch dadurch wird die Arbeitssicherheit erhöht und das Unfallrisiko stark reduziert.

In einer vorteilhaften Ausgestaltung ist der insbesondere lösbar befestigte Schwenkanteil des Zerkleinerungssiebs in Form einer Mahlbahn, beispielsweise einer Zerkleinerungsmahlbahn oder einer Raspelbahn ausgebildet. Durch die einfache Lösbarkeit des Schwenkanteils am Verschiebeanteil des Zerkleinerungssiebes ist hier eine besonders leichte Austauschbarkeit gegeben, so dass den jeweiligen Anforderungen an das zu zerkleinernde Stückgut schnell und einfach Rechnung getragen werden kann.

Vorteilhafterweise ist der Schwenkanteil des Zerkleinerungssiebs aus der Halteposition in eine Siebposition schwenkbar, indem der erste Gehäuseteil aus der Wartungsposition in die Arbeitsposition gebracht wird. Nachdem der Schwenkanteil in der Halteposition die begehbare Arbeitsplattform bildet, ist es folglich nicht nötig, den Schwenkanteil beispielsweise von Hand oder Betätigen eines Aktuators, in die Siebposition zu bringen, in der der Schwenkanteil des Zerkleinerungssiebs als Zerkleinerungssiebanteil wirkt. Vielmehr wird dies bereits dadurch erreicht, dass der erste Gehäuseteil aus der Wartungsposition in die Arbeitsposition gebracht ist. Es ist somit folglich ausgeschlossen, dass beispielsweise nach abgeschlossenen Wartungs- oder Reparaturarbeiten vergessen wird, den Schwenkanteil aus der Halteposition in die Siebposition zu bringen, bevor das erste Gehäuseteil aus der Wartungsposition in die Arbeitsposition gebracht wird. Ein derartiger separater Arbeitsschritt ist nicht nötig.

Vorteilhafterweise ist an dem Schwenkanteil ein Vorsprung angeordnet, der an einer an dem zweiten Gehäuseteil angeordneten Führung entlanggleitet und so für ein Verschwenken des Schwenkanteils sorgt, wenn der erste Gehäuseteil relativ zu dem zweiten Gehäuseteil verschoben wird. Dabei kann der Vorsprung beispielsweise auch als Rolle oder Rad ausgebildet sein, der auf der Führung abrollt. Auf diese Weise ist sowohl beim Auseinanderfahren der beiden Gehäuseteile von der Arbeitsposition in die Wartungsposition als auch auf dem umgekehrten Weg gewährleistet, dass eine weiche und fließende Bewegung des Schwenkanteils erreicht wird und ein Verkeilen, Herunterfallen oder Verkanten des Schwenkanteils nahezu sicher ausgeschlossen werden kann. Wird der Schwenkanteil eines Zerkleinerungssiebs durch den Schwenkanteil eines anderen Zerkleinerungssiebs ersetzt, muss lediglich der Vorsprung auf die dafür vorgesehene Führung aufgesetzt werden. Eine weitere Justierung oder Ausrichtung der Bauteile relativ zueinander ist nicht nötig.

Vorzugsweise weist das Zerkleinerungssieb eine teilzylinderförmige Gestalt mit einem Siebradius auf und der Siebträger und der Gegensiebträger sind ausgebildet, um unterschiedliche Zerkleinerungssiebe, die voneinander verschiedene Siebradien aufweisen, aufzunehmen. Dazu können beispielsweise in dem Maschinengehäuse die Siebauflagen eingeschraubt werden, wobei durch beispielsweise verschiedene Distanzeinlagen in der Vorrichtung unterschiedliche Siebradien realisiert und die entsprechenden Siebauflagen sehr schnell verändert werden können. Dies ist beispielsweise nötig, um die Siebabstände vom Schlag- oder Schneidwerkzeug, das an dem jeweiligen Rotor angeordnet ist, zum Zerkleinerungssieb anzupassen, wenn beispielsweise ein anderes, beispielsweise kürzeres oder längeres Werkzeug am Rotor angeordnet wird. Dazu werden einstellbare Siebniederhalterungen, die Teil beispielsweise des Siebträgers und des Gegensiebträgers sein können, auf ein neues Maß justiert. Anschließend kann ein weiteres Zerkleinerungssieb mit einem beispielsweise größeren oder kleineren Siebradius eingesetzt und verwendet werden. Damit kann der Siebabstand vom Schlag- oder Schneidwerkzeug zum Zerkleinerungssieb abgepasst und individuell eingestellt werden. Die Einklemmung des Zerkleinerungssiebs erfolgt dabei wieder dadurch, dass nach dem Einlegen des Zerkleinerungssiebs in den Siebträger die beiden Maschinenkörper beispielsweise durch eine Hydraulik oder Mechanik aufeinander zu gefahren werden, so dass der erste Gehäuseteil aus der Wartungsposition in die Arbeitsposition gebracht wird. Allein dadurch wird das Zerkleinerungssieb zwischen dem Siebträger und dem Gegensiebträger eingeklemmt und in der Maschine befestigt.

Vorzugsweise sind daher der Siebträger und der Gegensiebträger an unterschiedliche Siebradien anpassbar ausgestaltet.

Vorzugsweise ist das Zerkleinerungssieb an dem Siebträger durch wenigstens einen Schnellspannbolzen befestigt. Dadurch wird eine noch sicherere Befestigung des Zerkleinerungssiebes an dem Siebträger erreicht, so dass insbesondere beim Zusammenfahren der beiden Gehäuseteile, während also das erste Gehäuseteil aus der Wartungsposition in die Arbeitsposition gebracht wird, ein Verrutschen des Zerkleinerungssiebs am Siebträger sicher verhindert wird.

Nachfolgend wird ein Ausführungsbeispiel der vorliegenden Erfindung anhand einer Zeichnung näher erläutert. Es zeigt:
- Figur 1 -: eine Vorrichtung gemäß einem ersten Ausführungsbeispiel in der Arbeitsposition in einer Seitenansicht,
- Figur 2 -: eine Detailansicht unterschiedlicher Bauteile einer Vorrichtung gemäß einem Ausführungsbeispiel der vorliegenden Erfindung,
- Figur 3 -: eine Vorrichtung gemäß einem Ausführungsbeispiel der vorliegenden Erfindung in der Arbeitsposition und
- Figur 4 -: die Vorrichtung aus Figur 3 in der Wartungsposition.

Figur 1 zeigt im oberen Bereich eine Seitenansicht einer Vorrichtung 2 gemäß einem ersten Ausführungsbeispiel der vorliegenden Erfindung. Die Vorrichtung 2 verfügt über ein erstes Gehäuseteil 4 und ein zweites Gehäuseteil 8, die im unteren Bereich vergrößert dargestellt sind. Zwischen den beiden Gehäuseteilen 4, 8 befindet sich ein Rotor 6.

Im linken unteren Bereich ist das erste Gehäuseteil 4 vergrößert dargestellt. Man erkennt einen Siebträger 10, an dem ein rechts daneben dargestellter Verschiebeanteil 12 eines Zerkleinerungssiebs angeordnet wird. Der Verschiebeanteil 12 weist eine teilzylinderförmige Kontur auf und verfügt insbesondere innen über einen Siebradius.

Am dem Siebträger 10 entgegengesetzten Bereich des ersten Gehäuseteils 4 ist eine Tür 24 dargestellt, die über Scharniere 22 an dem ersten Gehäuseteil 4 angeordnet ist und über einen Griff 26 geöffnet werden kann. Auf diese Weise ist ein Zugang beispielsweise zu einer Rückseite des Verschiebeanteils 12 des Zerkleinerungssiebs möglich.

Figur 1 zeigt zudem einen Schwenkanteil 14, der über Verriegelungsbolzen 16 an dem Verschiebeanteil 12 befestigt wird. Dazu werden die Verriegelungsbolzen 16 durch Aufnahmen 18 am Schwenkanteil 14 und durch Aufnahmen 20 am Verschiebeanteil 12 geführt und verbinden so die beiden Bauteile 12, 14 miteinander. Der Verschiebeanteil 12 und der Schwenkanteil 14 bilden zusammen das Zerkleinerungssieb. Der Schwenkanteil 14 ist in zwei unterschiedlichen Positionen dargestellt. In etwas dickeren Linien ist der Schwenkanteil 14 in der Halteposition dargestellt, in der eine Oberfläche 34 begehbar ist und als Arbeitsplattform dient. In etwas dünneren Linien und um die Aufnahmen 18 verschwenkt dargestellt ist der Schwenkanteil 14 in der Siebposition.

Im rechten unteren Bereich des Schwenkanteils 14 ist ein Vorsprung 36 dargestellt, der im montierten Zustand auf einer Führung 38 entlang gleitet, wenn das erste Gehäuseteil 4 und damit auch das an ihm befestigte Zerkleinerungssieb von der Arbeits- in die Warteposition oder umgekehrt gebracht wird. Durch das Abgleiten des Vorsprungs 36 auf der Führung 38 wird der Schwenkanteil 14 um die Schwenkachse herum verschwenkt, die durch die Aufnahmen 18, 20 sowie die Verriegelungsbolzen 16 gebildet wird. Befindet sich das erste Gehäuseteil 4 in der Arbeitsposition, rastet der Vorsprung 36 in eine dafür vorgesehene Hinterschneidung 40 ein.

Figur 2 zeigt eine vergrößerte Darstellung einiger der bereits benannten Bauteile.

Im rechten unteren Bereich ist wieder das erste Gehäuseteil 4 mit dem Siebträger 10, dem Verschiebeanteil 12 und dem Schwenkanteil 14 dargestellt. Man erkennt, dass der Schwenkanteil 14 zwar auch über einen Siebradius verfügt, jedoch in der gezeigten Position nicht den Siebradius des Verschiebeanteils 12 weiterführt. Der Schwenkanteil 14 befindet sich folglich in der Halteposition.

Links daneben ist eine Frontalansicht des Zerkleinerungssiebs dargestellt, wobei die einzelnen Löcher 28 des Siebs dargestellt sind. Das Zerkleinerungssieb und insbesondere der in dem linken unteren Bereich der Figur 2 gezeigten Verschiebeanteil 12 des Zerkleinerungssiebs, wird über Schnellspannbolzen 30 am Siebträger 10 befestigt. Dies ist im linken oberen Bereich der Figur 2 vergrößert dargestellt. Man erkennt die Schnellspannbolzen 30, die im linken oberen Bereich einmal im nicht verbundenen und einmal im verbundenen Zustand dargestellt sind. Dabei verbindet der Schnellspannbolzen 30 den Verschiebeanteil 12 des Zerkleinerungssiebs mit dem Siebträger 10. Um ein Herausziehen des Bolzens zu verhindern, ist eine Sicherheitsklammer 32 vorgesehen. Auch im rechten oberen Bereich der Figur 2 ist ein Schnellspannbolzen 30 dargestellt.

Figur 3 zeigt die Vorrichtung 2 im geschlossenen Zustand. Im rechten Bereich der Vorrichtung 2 befindet sich eine Antriebsvorrichtung 42, durch die der Rotor 6 in Rotation versetzt werden kann. Man erkennt, dass das erste Gehäuseteil 4 und das zweite Gehäuseteil 8 direkt aneinander anliegen, so dass das erste Gehäuseteil 4 sich in der Arbeitsposition befindet. Als dunkle Elemente sind sowohl der Verschiebeanteil 12 als auch der Schwenkanteil 14 dargestellt, die gemeinsam das Zerkleinerungssieb bilden. Man erkennt am rechten Teil des Verschwenkanteils 14 den Vorsprung 36, der in die Hinterschneidung 40 eingegriffen hat.

Unterhalb des Rotors 6 ist ein Hydraulikkolben 44 dargestellt, der im in Figur 3 gezeigten Zustand seine minimale Länge aufweist. Über ein Schienensystem 46 ist das erste Gehäuseteil 4 relativ zum zweiten Gehäuseteil 8 verschiebbar, sobald der Hydraulikkolben 44 die beiden Bauteile 4, 8 voneinander weg bewegt. Insbesondere der Verschiebeanteil 12 ist zwischen dem Siebträger 10 und dem beispielsweise in Figur 1 gezeigten Gegensiebträger 48 eingeklemmt.

Figur 4 zeigt die Vorrichtung 2 aus Figur 3 im geöffneten Zustand. Man erkennt, dass das erste Gehäuseteil 4 entlang des Schienensystems 46 relativ zum zweiten Gehäuseteil 8 und dem Rotor 6 verschoben wurde. Der Schwenkanteil 14 des Zerkleinerungssiebes befindet sich nun in der Halteposition und kann als Arbeitsplattform verwendet werden. Der Vorsprung 36 ist entlang der Führung 38 abgeglitten und hat dafür gesorgt, dass der Schwenkanteil 14 relativ zum Verschiebeanteil 12 verschwenkt.

### Bezugszeichenliste

- 2 -: Vorrichtung
- 4 -: erstes Gehäuseteil
- 6 -: Rotor
- 8 -: zweites Gehäuseteil
- 10 -: Siebträger
- 12 -: Verschiebeanteil
- 14 -: Schwenkanteil
- 16 -: Verriegelungsbolzen
- 18 -: Aufnahme
- 20 -: Aufnahme
- 22 -: Scharnier
- 24 -: Tür
- 26 -: Griff
- 28 -: Löcher
- 30 -: Schnellspannbolzen
- 32 -: Sicherheitsklammer
- 34 -: Oberfläche
- 36 -: Vorsprung
- 38 -: Führung
- 40 -: Hinterschneidung
- 42 -: Antriebsvorrichtung
- 44 -: Hydraulikkolben
- 46 -: Schienensystem
- 48 -: Gegensiebträger

## Patentansprüche

1. Vorrichtung (2) zum Zerkleinern von Stückgut, die
- ein Gehäuse mit wenigstens einem ersten Gehäuseteil (4) und einem zweiten Gehäuseteil (8),
- einen Rotor (6), an dem Werkzeuge zum Zerkleinern des Stückguts angebracht sind, und
- ein Zerkleinerungssieb, durch das das zerkleinerte Stückgut aus einem Wirkungsbereich des Rotors (6) gelangen kann, aufweist,
- zumindest der erste Gehäuseteil (4) ist gemeinsam mit zumindest einem Verschiebeanteil (12) des Zerkleinerungssiebs durch ein lineares Verschieben aus einer Arbeitsposition in eine Wartungsposition und umgekehrt bringbar, wobei in der Wartungsposition wenigstens ein Teil des Rotors (6) und der Verschiebeanteil (12) des Zerkleinerungssiebs zugänglich sind,
- das Zerkleinerungssieb weist einen um eine Schwenkachse schwenkbar gelagerten Schwenkanteil (14) auf, der in eine Halteposition schwenkbar ist, indem der erste Gehäuseteil (4) und der Verschiebeanteil (12) des Zerkleinerungssiebs in die Wartungsposition gebracht werden, **dadurch gekennzeichnet, dass** der Schwenkanteil (14) in der Halteposition eine begehbare Arbeitsplattform bildet,
- die Vorrichtung (2) weist einen Austragsschacht für zerkleinertes Stückgut auf und
- der Schwenkanteil (14) des Zerkleinerungssiebs überspannt in der Halteposition den Austragsschacht zumindest teilweise.

2. Vorrichtung (2) nach Anspruch 1, **dadurch gekennzeichnet, dass** der Verschiebeanteil (12) und der Schwenkanteil (14) des Zerkleinerungssiebs durch wenigstens einen Verriegelungsbolzen (16) lösbar miteinander verbunden sind.

3. Vorrichtung (2) nach einem der vorstehenden Ansprüche, **dadurch gekennzeichnet, dass** an dem ersten Gehäuseteil (4) ein Siebträger (10) und an dem zweiten Gehäuseteil (8) ein Gegensiebträger (48) derart angeordnet sind, dass das Zerkleinerungssieb zwischen dem Siebträger (10) und dem Gegensiebträger (48) einklemmbar ist, indem das erste Gehäuseteil (4) aus der Wartungsposition in die Arbeitsposition gebracht wird.

4. Vorrichtung (2) nach einem der Ansprüche 2 bis 3, **dadurch gekennzeichnet, dass** der Schwenkanteil (14) des Zerkleinerungssiebs aus der Halteposition in eine Siebposition schwenkbar ist, indem der erste Gehäuseteil (4) aus der Wartungsposition in die Arbeitsposition gebracht wird.

5. Vorrichtung (2) nach Anspruch 4, **dadurch gekennzeichnet, dass** an dem Schwenkanteil (14) ein Vorsprung (36) angeordnet ist, der an einer an dem zweiten Gehäuseteil (8) angeordneten Führung (38) entlang gleitet und so für ein Verschwenken des Schwenkanteils (14) sorgt, wenn der erste Gehäuseteil (4) relativ zu dem zweiten Gehäuseteil (8) verschoben wird.

6. Vorrichtung (2) nach einem der vorstehenden Ansprüche, **dadurch gekennzeichnet, dass** das Zerkleinerungssieb eine teilzylinderförmige Gestalt mit einem Siebradius aufweist und der Siebträger (10) und der Gegensiebträger (48) ausgebildet sind, um unterschiedliche Zerkleinerungssiebe, die voneinander verschiedene Siebradien aufweisen, aufzunehmen.

7. Vorrichtung (2) nach Anspruch 6, **dadurch gekennzeichnet, dass** der Siebträger (10) und der Gegensiebträger (48) an unterschiedliche Siebradien anpassbar ausgestaltet sind.

8. Vorrichtung (2) nach eine der Ansprüche 3 bis 7, **dadurch gekennzeichnet, dass** das Zerkleinerungssieb an dem Siebträger (10) durch wenigstens einen Schnellspannbolzen (30) befestigt ist.

9. Verwendung eines Zerkleinerungssiebes in einer Vorrichtung nach einem der Ansprüche 5 bis 8 bestehend aus einem Schwenkanteil (14), der über Verriegelungsbolzen (16) an einem Verschiebeanteil (12) befestigt ist, wobei der Schwenkanteil (14) von einer Halteposition, in der eine Oberfläche (34) begehbar ist und als Arbeitsplattform dient, in eine Siebposition verschwenkbar ist, und wobei an dem Schwenkanteil (14) ein Vorsprung (36) angeordnet ist.

## Claims

1. Device (2) for comminuting bulk material, which has
- a housing with at least one first housing part (4) and a second housing part (8),
- a rotor (6), to which tools for comminuting the bulk material are attached, and
- a comminution screen, through which the comminuted bulk material can pass out of an active region of the rotor (6),
- at least the first housing part (4), together with at least one displacement portion (12) of the comminution screen, can be brought from a working position to a maintenance position and vice versa by a linear displacement, at least part of the rotor (6) and the displacement portion (12) of the comminution screen being accessible in the maintenance position,
- the comminution screen has a pivoting portion (14) mounted such that it can pivot about a pivot axis, which can be pivoted into a holding position by the first housing part (4) and the displacement portion (12) of the comminution screen being brought into the maintenance position,
**characterized in that** the pivoting portion (14) forms a working platform that can be entered when in the holding position,
- the device (2) has a discharge shaft for comminuted bulk material, and
- the pivoting portion (14) of the comminution screen reaches at least partly over the discharge shaft when in the holding position.

2. Device (2) according to Claim 1, **characterized in that** the displacement portion (12) and the pivoting portion (14) of the comminution screen are detachably connected to each other by at least one locking bolt (16).

3. Device (2) according to one of the preceding claims, **characterized in that** a screen carrier (10) is arranged on the first housing part (4) and a mating screen carrier (48) is arranged on the second housing part (8), in such a way that the comminution screen can be clamped in between the screen carrier (10) and the mating screen carrier (48) by the first housing part (4) being brought out of the maintenance position into the working position.

4. Device (2) according to one of Claims 2 to 3, **characterized in that** the pivoting portion (14) of the comminution screen can be pivoted out of the holding position into a screening position by the first housing part (4) being brought out of the maintenance position into the working position.

5. Device (2) according to Claim 4, **characterized in that** a projection (36) is arranged on the pivoting portion (14), slides along on a guide (38) arranged on the second housing part (8), and thus ensures the pivoting of the pivoting portion (14) when the first housing part (4) is displaced relative to the second housing part (8).

6. Device (2) according to one of the preceding claims, **characterized in that** the comminution screen has a partially cylindrical shape with a screen radius, and the screen carrier (10) and the mating screen carrier (48) are designed to accommodate different comminution screens which have screen radii that differ from one another.

7. Device (2) according to Claim 6, **characterized in that** the screen carrier (10) and the mating screen carrier (48) are configured such that they can be adapted to different screen radii.

8. Device (2) according to one of Claims 3 to 7 **characterized in that** the comminution screen is fixed to the screen carrier (10) by at least one quick-release bolt (30).

9. Use of a comminution screen in a device according to one of Claims 5 to 8, comprising a pivoting portion (14), which is fixed to a displacement portion (12) via locking bolts (16), wherein the pivoting portion (14) can be pivoted from a holding position, in which a surface (34) can be entered and serves as a working platform, into a screening position, and wherein a projection (36) is arranged on the pivoting portion (14).

## Revendications

1. Dispositif (2) de fragmentation de matériaux en vrac, qui comprend
- un boîtier pourvu d'au moins une première partie de boîtier (4) et d'une seconde partie de boîtier (8),
- un rotor (6) sur lequel sont montés des outils pour fragmenter les matériaux en vrac, et
- un crible de fragmentation susceptible d'être traversé par les matériaux en vrac fragmentés provenant d'une zone d'action du rotor (6),
- au moins la première partie de boîtier (4) est susceptible d'être amenée conjointement avec au moins une portion de translation (12) du crible de fragmentation par translation linéaire depuis une position de travail jusque dans une position d'entretien et inversement, et dans la position d'entretien il est possible d'accéder à une partie au moins du rotor (6) et à la portion de translation (12) du crible de fragmentation,
- le crible de fragmentation comprend une portion pivotante (14) montée mobile en pivotement autour d'un axe de pivotement, qui peut être pivotée jusque dans une position de maintien du fait que la première partie de boîtier (4) et la portion de translation (12) du crible de fragmentation sont amenées jusque dans la position d'entretien,
**caractérisé en ce que**
dans la position de maintien, la portion pivotante (14) constitue une plate-forme de travail praticable,
- le dispositif (2) présente un puits d'extraction pour les matériaux en vrac fragmentés, et
- la portion pivotante (14) du crible de fragmentation coiffe au moins partiellement le puits d'extraction dans la position de maintien.

2. Dispositif (2) selon la revendication 1,
**caractérisé en ce que**
la portion de translation (12) et la portion pivotante (14) du crible de fragmentation sont reliées de façon détachable l'une à l'autre par au moins un goujon de verrouillage (16).

3. Dispositif (2) selon l'une des revendications précédentes,
**caractérisé en ce que**
un support de crible (10) est agencé sur la première partie de boîtier (4) et un contre-support de crible (48) est agencé sur la seconde partie de boîtier (8) de telle sorte que le crible de fragmentation est susceptible d'être coincé entre le support de crible (10) et le contre-support de crible (48) du fait que la première partie de boîtier (4) est amenée depuis la position d'entretien jusque dans la position de travail.

4. Dispositif (2) selon l'une des revendications 2 à 3,
**caractérisé en ce que**
la portion pivotante (14) du crible de fragmentation est mobile en pivotement depuis la position de maintien jusque dans une position de criblage du fait que la première partie de boîtier (4) est amenée depuis la position d'entretien jusque dans la position de travail.

5. Dispositif (2) selon la revendication 4,
**caractérisé en ce que**
une saillie (36) est agencée sur la portion pivotante (14), qui glisse le long d'un guidage (38) agencé sur la seconde partie de boîtier (8), et qui assure ainsi un pivotement de la portion pivotante (14) lorsque la première partie de boîtier (4) est déplacée en translation par rapport à la seconde partie de boîtier (8).

6. Dispositif (2) selon l'une des revendications précédentes,
**caractérisé en ce que**
le crible de fragmentation présente une configuration en forme de cylindre partiel ayant un rayon de crible, et le support de crible (10) et le contre-support de crible (48) sont réalisés pour recevoir différents cribles de fragmentation présentant des rayons de crible qui diffèrent entre eux.

7. Dispositif (2) selon la revendication 6,
**caractérisé en ce que**
le support de crible (10) et le contre-support de crible (48) sont réalisés de manière à pourvoir être adaptés à différents rayons de crible.

8. Dispositif (2) selon l'une des revendications 3 à 7,
**caractérisé en ce que**
le crible de fragmentation est fixé sur le support de crible (10) par au moins un goujon de serrage rapide (30).

9. Utilisation d'un crible de fragmentation dans un dispositif selon l'une des revendications 5 à 8, constitué par une portion pivotante (14) qui est fixée sur une portion de translation (12) par l'intermédiaire d'un goujon de verrouillage (16), la portion pivotante (14) pouvant être pivotée depuis une position de maintien dans laquelle une surface (34) est praticable et sert de plate-forme de travail, jusque dans une position de criblage, et une saillie (36) est agencée sur la portion pivotante (14).
